# EUROPÄISCHE PATENTSCHRIFT

(11) **EP 3 293 369 B1**
(45) Veröffentlichungstag und Bekanntmachung des Hinweises auf die Patenterteilung: **07.04.2021**
(21) Anmeldenummer: 17182051.7
(22) Anmeldetag: 19.07.2017
(51) Int. Cl.: F01D 25/24

(54) **VERKLEIDUNGSELEMENT FÜR EIN TURBINENZWISCHENGEHÄUSE**
CLADDING ELEMENT FOR A MID-TURBINE HOUSING
ÉLÉMENT DE REVÊTEMENT POUR CARTER INTERMÉDIAIRE DE TURBINE

(30) Priorität: 27.07.2016 DE 102016213810
(43) Veröffentlichungstag der Anmeldung: 14.03.2018
(73) Patentinhaber: MTU Aero Engines AG, 80995 München (DE)
(72) Erfinder: Flatscher, Thomas, 80797 München (DE); Eichinger, Alois, 85276 Pfaffenhofen (DE); Bickmeier, Wolfgang, 85238 Petershausen (DE); Feldmann, Manfred, 82223 Eichenau (DE); Kirchner, Daniel, 80637 München (DE); Geisler, Johannes, München 81245 (DE)

(56) Entgegenhaltungen:
- CN-A- 105 756 726
- US-A- 5 357 744
- US-A1- 2005 254 939

## Beschreibung

Die vorliegende Erfindung betrifft ein Verkleidungselement eines Heißgas führenden Kanals eines Turbinenzwischengehäuses einer Gasturbine gemäß Anspruch 1.

Richtungsangaben wie "Axial-" bzw. "axial", "Radial-" bzw. "radial" und "Umfangs-" sind grundsätzlich auf die Maschinenachse des Turbinenzwischengehäuses bzw. der Gasturbine bezogen zu verstehen.

Der Begriff "Turbinenzwischengehäuse" umfasst im Sinne der vorliegenden Erfindung Gehäuse, die in Axialrichtung der Gasturbine unmittelbar an das Gehäuse einer Turbinenstufe angrenzen, vorzugsweise zwischen zwei Turbinenstufen angeordnet sind, wobei die Gasturbine, je nach Bauweise, zwei oder mehr Turbinenstufen aufweisen kann. Insbesondere umfasst der Begriff "Turbinengehäuse" somit auch einen so genannten "Turbine Center Frame". Das Vorsehen von Versteifungsrippen an Bauteilen, insbesondere Verkleidungselementen, von Turbinenzwischengehäusen bzw. von Gasturbinen ist bekannt. Dabei verlaufen bekannte Versteifungsrippen in der Regel in Axialrichtung oder in Umfangsrichtung. Die bekannten Versteifungsrippen sind gekoppelt mit Randabschnitten des jeweiligen Bauteils, so dass die Versteifungsrippen in der Regel in Axialrichtung bzw. in Umfangsrichtung entlang dem gesamten Bauteil verlaufen. Derartige Verkleidungsbauteile sind aus der US 2005/0254939 A1 und der CN 105 756 726A bekannt.

Durch derartige Versteifungsrippen kann zwar eine hohe Steifigkeit der Bauteile erreicht werden, allerdings werden durch die Verbindung der Versteifungsrippen mit den Randabschnitten hohe thermisch induzierte Spannungen am Bauteil erzeugt. Ferner ist der Materialbedarf bei derartigen bekannten Versteifungsrippen hoch.

Es ist daher Aufgabe der Erfindung, ein Verkleidungselement für einen Ringkanal eines Turbinenzwischengehäuses bereitzustellen, bei dem mit geringem Materialeinsatz eine ausreichende Steifigkeit erreicht wird und thermisch induzierte Spannungen reduziert werden können.

Zur Lösung dieser Aufgabe wird vorgeschlagen, dass der Zentralabschnitt wenigstens einen in Richtung vom Kanal weg vorstehenden ersten Verstärkungsabschnitt aufweist, der zwischen einem axial vorderen Ende und ein axial hinteren Ende im Wesentlichen geradlinig verläuft, wobei sich an wenigstens einem der beiden axialen Enden ein in Richtung vom Kanal weg vorstehender zweiter Verstärkungsabschnitt anschließt, der relativ zum geradlinigen Verlauf des ersten Verstärkungsabschnitts geneigt oder gekrümmt verläuft, wobei der erste Verstärkungsabschnitt und der zweite Verstärkungsabschnitt gemeinsam ein Verstärkungselement bilden, wobei das gesamte Verstärkungselement innerhalb der Außenfläche des Zentralabschnitts angeordnet ist, derart dass das Verstärkungselement zu den seitlichen Randabschnitten des Verkleidungselements, zum ersten Anschlussabschnitt und zum zweiten Anschlussabschnitt einen Abstand aufweist und mit den Anschlussabschnitten und den seitlichen Randabschnitten des Verkleidungselements nicht direkt verbunden ist.

Der erste Verstärkungsabschnitt, welcher zwischen dem axial vorderen Ende und dem axial hinteren Ende im Wesentlichen geradlinig verläuft, weist somit eine Haupterstreckungsrichtung mit einer axialen Richtungskomponente auf, also einer Richtungskomponente, die in Axialrichtung der Strömungsmaschine orientiert ist. Vorzugsweise weist die Haupterstreckungsrichtung des ersten Verstärkungsabschnitts keine oder nur eine gegenüber der axialen Richtungskomponente geringere Umfangsrichtungskomponente, also Richtungskomponente in Umfangsrichtung der Strömungsmaschine, auf.

Das Anordnen von zwei Verstärkungsabschnitten, die gemeinsam das Verstärkungselement bilden, wobei der zweite Verstärkungsabschnitt geneigt oder gekrümmt zum ersten geradlinigen Verstärkungsabschnitt ausgebildet ist, ermöglicht eine Material sparende Ausgestaltung. Ferner können durch die Abstände zu den Anschlussabschnitten Zwänge verhindert werden, so dass hohe thermisch induzierte Spannungen vermieden werden können.

Ein freies Ende des ersten Verstärkungsabschnitts, das nicht mit einem zweiten Verstärkungsabschnitt verbunden ist, kann zumindest in Radialrichtung verjüngend ausgebildet sein, derart dass der erste Verstärkungsabschnitt im Wesentlichen kontinuierlich in die Außenfläche des Zentralabschnitts übergeht. Das freie Ende des ersten Verstärkungsabschnitts bildet somit eine Art nahtlosen oder fließenden Übergang zwischen dem ersten Verstärkungsabschnitt und der Außenfläche des Zentralabschnitts.

Der zweite Verstärkungsabschnitt kann bezogen auf den mit ihm verbundenen ersten Verstärkungsabschnitt im Wesentlichen symmetrisch ausgebildet sein, insbesondere derart, dass der erste Verstärkungsabschnitt und der zweite Verstärkungsabschnitt ein Y-förmiges Verstärkungselement bilden. Dabei können die freien Enden des zweiten Verstärkungsabschnitts insbesondere so ausgerichtet sein, dass sie in die Richtung von Lagerungspunkten des Verkleidungselements weisen, an denen das Verkleidungselement mit anderen Strukturen des Turbinenzwischengehäuses bzw. der Gasturbine verbunden ist. Die symmetrische Ausgestaltung, insbesondere in der Art eines Y, eignet sich auch besonders gut, wirkende Kräfte und Spannungen optimal zu verteilen.

Der zweite Verstärkungsabschnitt kann zwei freie Enden aufweisen, die zumindest in Radialrichtung verjüngend ausgebildet sind, derart dass der zweite Verstärkungsabschnitt im Wesentlichen kontinuierlich in die Außenfläche des Zentralabschnitts übergeht. Somit weist das gesamte Verstärkungselement, wenn es beispielsweise von einem ersten Verstärkungsabschnitt und von einem zweiten Verstärkungsabschnitt gebildet ist, drei freie Enden auf, die im Wesentlichen nahtlos oder fließend in die Außenfläche des Zentralabschnitts übergehen.

Der erste Verstärkungsabschnitt kann bezogen auf die Umfangsrichtung im Wesentlichen mittig am Zentralabschnitt angeordnet sein. Insbesondere der mittlere Bereich des Zentralabschnitts unterliegt den größten Verformungen, insbesondere Biegebeanspruchungen, durch Druckdifferenzen zwischen dem im Ringkanal strömenden Heißgas und dem außerhalb des Ringkanals befindlichen sekundären Luftsystems. Entsprechend ist dieser mittige Bereich bevorzugt zu verstärken, um einem radialen Ausbuchten bzw. Durchbiegen des Zentralabschnitts entgegenzuwirken.

Der erste Anschlussabschnitt, der zweite Anschlussabschnitt und der Zentralabschnitt können zumindest in Umfangsrichtung gekrümmt sein. Einerseits dient die Krümmung dazu, das Verkleidungselement im Hinblick auf den zusammengebauten Zustand eines Turbinenzwischengehäuses anzupassen. In der Regel bilden mehrere benachbarte Verkleidungselemente die Verkleidung des Ringkanals, so dass es vorteilhaft ist, wenn die einzelnen Verkleidungselemente bereits eine entsprechende Krümmung aufweisen.

Das Verstärkungselement weist in Umfangsrichtung einen Abstand zu seitlichen Randabschnitten des Verkleidungselements auf, die zumindest in Radialrichtung von der Außenfläche des Zentralabschnitts vorstehen. Solche Randabschnitte bilden in der Regel den Übergang zu einem in Umfangsrichtung benachbarten Bauteil, insbesondere einem benachbarten Verkleidungselement. Hat das Verstärkungselement auch zu diesen Randabschnitten einen Abstand, zusätzlich zu dem Abstand zum ersten Anschlussabschnitt und zum zweiten Anschlussabschnitt, ist das gesamte Verstärkungselement nur im Bereich der (Außen-)Fläche des Zentralabschnitts vorgesehen. Hierdurch kann der Zentralabschnitt in gewünschter Weise verstärkt werden, ohne dass thermisch induzierte Spannungen in starkem Maße auf die Randabschnitte oder die beiden Anschlussabschnitte übertragen werden.

An jedem Ende des ersten Verstärkungsabschnitts kann ein jeweiliger zweiter Verstärkungsabschnitt angeordnet sein. Hierdurch ergibt sich eine Art doppeltes Y oder eine Art Strichmännchen ohne Kopf mit gespreizten Beinen und hochgestreckten Armen. Dabei ist das erste Verstärkungsabschnitt zentral angeordnet und die beiden zweiten Verstärkungsabschnitte weisen jeweils zwei Arme auf, die sich vom ersten Verstärkungsabschnitt weg erstrecken.

Das gesamte Verstärkungselement kann einstückig mit dem Zentralabschnitt des Verkleidungselements ausgeführt sein. Dies kann beispielsweise durch eine entsprechende Gussform erreicht werden, in der das Verstärkungselement bereits berücksichtigt ist. Vorzugsweise wird das Verkleidungselement mittels eines Gießverfahrens hergestellt. Alternativ könnte das Bauteil aber auch völlig oder teilweise durch ein generatives Verfahren erzeugt werden. So kann zum Beispiel das Verstärkungselement durch Laserauftragsschweißen auf der Außenoberfläche des Zentralabschnitts aufgebracht werden.

Die Erfindung betrifft auch ein Turbinenzwischengehäuse für eine Gasturbine, insbesondere Fluggasturbine, mit einem Heißgas führenden Ringkanal, wobei der Ringkanal nach radial außen mehrere oben beschriebene Verkleidungselemente aufweist. Dabei können die Verkleidungselemente in Umfangsrichtung aneinander anschließend angeordnet sein. Alternativ können auch oben beschriebene Verkleidungselemente und anders ausgestaltete Verkleidungselemente abwechselnd in Umfangsrichtung eingesetzt werden.

Nachfolgend wird die Erfindung unter Bezugnahme auf die anliegenden Figuren beispielhaft und nicht einschränkend beschrieben.
Fig. 1 zeigt in einer vereinfachten Perspektivdarstellung ein Verkleidungselement mit Verstärkungselement.
Fig. 2 zeigt das Verstärkungselement der Fig. 1 in vergrößerter Perspektivdarstellung.
Fig. 3 zeigt in einer vereinfachten Perspektivdarstellung ein weiteres Verkleidungselement mit einem anderen Verstärkungselement.
Fig. 4 zeigt das andere Verstärkungselement der Fig. 3 in vergrößerter Perspektivdarstellung.

In Fig. 1 ist in einer vereinfachten und schematischen Perspektivdarstellung ein Verkleidungselement 10 eines nicht weiter dargestellten Turbinenzwischengehäuses gezeigt. Das vorliegende Beispiel gemäß Fig. 1 zeigt dabei ein so genanntes Inner Duct Panel, also ein Verkleidungselement, welches dazu ausgelegt ist, den Heißgaskanal des Turbinenzwischengehäuses radial innen zu begrenzen. Fig. 1 zeigt die dem Heißgaskanal abgewandte Oberfläche des Verkleidungselements, welche im verbauten Zustand im Wesentlichen nach radial innen zur Maschinenachse der Gasturbine weist. Das Verkleidungselement 10 weist einen ersten, axial vorderen Anschlussabschnitt 12 und einen zweiten, axial hinteren Anschlussabschnitt 14 auf. Diese beiden Anschlussabschnitte 12, 14 dienen dazu, das Verkleidungselement 10 mit axial anschließenden Bauteilen des Turbinenzwischengehäuses bzw. einer zugehörigen Gasturbine zu verbinden. Entlang der Axialrichtung AR erstreckt sich zwischen dem ersten Anschlussabschnitt 12 und dem zweiten Anschlussabschnitt 14 ein Zentralabschnitt 16. In Umfangsrichtung UR ist der Zentralabschnitt 16 begrenzt von Randabschnitten 18. Der Zentralabschnitt 16 weist eine Außenfläche 20 auf. Die Außenfläche 20 wird insbesondere von den beiden Randabschnitten 18, die in Radialrichtung von der Außenfläche 20 vorstehen, und von den beiden Anschlussabschnitten 12, 14 begrenzt.

Damit der Zentralabschnitt 16 durch Druckdifferenzen zwischen dem im Ringkanal strömenden Heißgas und dem außerhalb des Ringkanals befindlichen sekundären Luftsystems nicht stark verformt, insbesondere ausgebuchtet oder durchgebogen wird, ist ein Verstärkungselement 22 vorgesehen. Das Verstärkungselement 22 umfasst einen ersten Verstärkungsabschnitt 24 und einen zweiten Verstärkungsabschnitt 26. Wie aus der Fig. 1 ersichtlich, ist das Verstärkungselement 22 bezogen auf die Umfangsrichtung in einem zentralen oder mittigen Bereich des Verkleidungselements 10 bzw. des Zentralabschnitts 16 angeordnet. Dabei weist das Verstärkungselement 22 sowohl einen Abstand zum ersten Anschlussabschnitt 12 als auch einen Abstand zum zweiten Anschlussabschnitt 14 auf. Ferner ist das Verkleidungselement 22 auch von den Randabschnitten 18 mit einem Abstand angeordnet. Anders ausgedrückt kann auch gesagt werden, dass das Verstärkungselement 22 vollständig innerhalb der Außenfläche 20 des Zentralabschnitts 16 angeordnet ist. Das Verstärkungselement 22 steht somit nicht unmittelbar in Kontakt mit den Anschlussabschnitten 12, 14 bzw. den Randabschnitten 18.

In Fig. 2 ist das Verstärkungselement 22 vergrößert dargestellt. Der erste Verstärkungsabschnitt 24 erstreckt sich entlang der Axialrichtung entlang der Außenfläche 20 des Zentralabschnitts 16. Der erste Verstärkungsabschnitt 24 weist ein freies Ende 28 auf. Dieses freie Ende 28 ist zumindest in Radialrichtung RR verjüngend ausgebildet. Anders ausgedrückt weist das freie Ende 28 des ersten Verstärkungsabschnitts 24 eine Keilform auf. Dies ermöglicht einen nahtlosen bzw. fließenden Übergang vom ersten Verstärkungselement 24 in die Außenfläche 20 des Zentralabschnitts 16.

Der zweite Verstärkungsabschnitt 26 umfasst zwei Arme 30a und 30b, die geneigt zum ersten Verstärkungsabschnitt 24 angeordnet sind. In der vorliegenden Ausführungsform weist das Verstärkungselement 22 somit ein Art Y-Form auf. Der zweite Verstärkungsabschnitt 26 weist zwei freie Enden 32a, 32b auf. Auch diese freien Enden 32a, 32b, sind in Radialrichtung verjüngend ausgebildet. Hierdurch wird ebenfalls ein nahtloser bzw. fließender Übergang zur Außenfläche 20 des Zentralabschnitts 16 ermöglicht. Das Verstärkungselement 22 bzw. dessen Verstärkungsabschnitte 24, 26 stehen in Radialrichtung vom Zentralabschnitt 16 bzw. von der Außenfläche 20 vor. Die Verstärkungsabschnitte 24, 26 bilden eine Art Rippen, die den Zentralabschnitt 16 bezüglich Biegebeanspruchungen verstärken. Alle Verstärkungsabschnitte 24, 26 weisen eine jeweilige obere Fläche 34 auf und von der oberen Fläche geneigt oder gekrümmt zur Außenfläche 20 des Zentralabschnitts 16 verlaufende Seitenflächen 36 auf. Die Fläche 34 weist an den jeweiligen freien Enden 28, 32a, 32b jeweils eine maximale Breite B auf. Dabei ist die maximale Breite insbesondere im Bereich des Übergangs vom entsprechenden Verstärkungsabschnitt 24, 26 zur Außenfläche 20 vorgesehen.

Der kontinuierliche Übergang von der Außenfläche in die Verstärkungsabschnitte 24, 26 ermöglicht eine einfache Herstellung des Zentralabschnitts 16 bzw. des Verkleidungselements 10 mittels eines Gussverfahrens. Durch den kontinuierlichen Übergang im Bereich der freien Enden 28, 32a, 32b wird das Verstärkungselement 22 nur innerhalb der Außenfläche 22 ausgebildet ohne direkten Kontakt zu anderen, insbesondere strukturell tragenden Bauteilen, wie etwa den Anschlussabschnitten 12, 14 oder den Randabschnitten 18.

In Fig. 3 ist ein etwas anders ausgebildetes Verkleidungselement 110 dargestellt, nämlich ein so genanntes Outer Duct Panel, also ein Verkleidungselement, welches dazu ausgelegt ist, den Heißgaskanal des Turbinenzwischengehäuses radial außen zu begrenzen. Fig. 3 zeigt die dem Heißgaskanal abgewandte Oberfläche des Verkleidungselements, welche im verbauten Zustand im Wesentlichen nach radial außen zur Maschinenachse der Gasturbine weist. Das Verkleidungselement 110 umfasst ebenfalls einen ersten, axial vorderen Anschlussabschnitt 112 und einen zweiten, axial hinteren Anschlussabschnitt 114. Ebenfalls ersichtlich sind der Zentralabschnitt 116 und die Randabschnitte 118. Im Zentralabschnitt 116 ist ein Verstärkungselement 122 angeordnet. Dieses Verstärkungselement umfasst einen ersten Verstärkungsabschnitt 124 und zwei zweite Verstärkungsabschnitte 126. Auch dieses Verstärkungselement 122 ist innerhalb der Außenfläche 120 des Zentralabschnitts 116 angeordnet. Es weist also zu den Anschlussabschnitten 112 und 114 sowie zu den Randabschnitten 118 einen jeweiligen Abstand auf.

Das Verstärkungselement 122 ist vergrößert in Fig. 4 dargestellt. Der erste Verstärkungsabschnitt 124 weist bei dieser Ausführungsform kein freies Ende auf, sondern ist beidseitig mit einem zweiten Verstärkungsabschnitt 126 verbunden. Der in der Fig. 4 axial vordere (zweite) Verstärkungsabschnitt 126 weist zwei im Wesentlichen geradlinige Arme 130a und 130b mit jeweiligen freien Enden 132a und 132b. Die beiden Arme 130a und 130b verlaufen relativ zum geradlinigen ersten Verstärkungsabschnitt 124 geneigt.

Der in Fig. 4 axial hintere (zweite) Verstärkungsabschnitt 126 weist zwei gekrümmte Arme 130c und 130d auf. Diese Arme 130c und 130d haben ebenfalls freie Enden 132c und 132d. Das oben unter Bezugnahme auf die Fig. 1 und 2 Gesagte hinsichtlich der verjüngenden Ausgestaltungen der freien Enden (Keilform) gilt in analoger Weise auch für die freien Enden 132a, 132b, 132c, 132c. Auch das Verstärkungselement 122 weist eine obere Fläche 134 und hierzu geneigt oder gekrümmt verlaufende Seitenflächen 136, die in die Außenfläche 120 des Zentralabschnitts übergehen.

Die in den Fig. 3 und 4 dargestellten, unterschiedlich ausgestalteten zweiten Verstärkungsabschnitte 126, der eine mit geradlinigen Armen 130a, 130b, der andere mit gekrümmten Armen 130c, 130d, könnten auch miteinander vertauscht werden. Ferner könnten auch zwei gleichartige zweite Verstärkungsabschnitte 126 mit dem ersten Verstärkungsabschnitt 124 verbunden sein. Schließlich ist es auch denkbar, dass anstelle des einen zweiten Verstärkungsabschnitts 26 mit geradlinigen Armen 30a, 30b in der Fig. 1 ein zweiter Verstärkungsabschnitt mit gekrümmten Armen (Fig. 4) ausgebildet ist. Hinsichtlich der Ausgestaltung des Verstärkungselements 22, 122 mit seinen Verstärkungsabschnitten 24, 124, 26, 126 können auch weitere, hier nicht beschriebene Möglichkeiten in Betracht kommen. Denkbar ist beispielsweise auch eine Kombination von Krümmung und geradlinigem Verlauf eines Armes. Bei allen Ausführungsformen, auch solchen, die hier nicht dargestellt sind, ist es vorteilhaft, wenn die freien Enden der Verstärkungsabschnitte verjüngend ausgebildet sind und nahtlos bzw. fließend in die Außenfläche des Zentralabschnitts übergehen. Ferner sollten auch weitere Ausgestaltungen eines Verstärkungselements mit einem jeweiligen Abstand zu den Anschlussabschnitten und den Randabschnitten des Verkleidungselements vorgesehen werden.

Durch das hier vorgestellte Verkleidungselement mit Versteifungselement kann bei geringem Materialeinsatz eine ausreichende Steifigkeit des Zentralabschnitts bzw. des Verkleidungselements erreicht werden. Ferner können die thermisch induzierten Spannung im Verkleidungselement und insbesondere in den Anschlussabschnitten bzw. den Randabschnitten gering gehalten werden, weil das Verstärkungselement nicht direkt mit diesen verbunden ist.

### Bezugszeichenliste

- 10, 110: Verkleidungselement
- 12, 112: erster, axial vorderer Anschlussabschnitt
- 14, 114: zweiter, axial hinterer Anschlussabschnitt
- 16, 116: Zentralabschnitt
- 18, 118: Randabschnitt
- 20, 120: Außenfläche
- 22, 122: Verstärkungselement
- 24, 124: erster Verstärkungsabschnitt
- 26, 126: zweiter Verstärkungsabschnitt
- 28: freies Ende des ersten Verstärkungsabschnitts
- 30a 30b, 130a, 130b, 130c, 130d: Arme des zweiten Verstärkungsabschnitts
- 32a, 32b, 132a, 132b, 132c, 132d: freie Enden des zweiten Verstärkungsabschnitts
- 34, 134: ober Fläche
- 36, 136: Seitenfläche
- B: Breite
- AR: Axialrichtung
- RR: Radialrichtung
- UR: Umfangsrichtung

## Patentansprüche

1. Verkleidungselement eines Heißgas führenden Kanals eines Turbinenzwischengehäuses einer Gasturbine, insbesondere Fluggasturbine, mit
einem ersten, bezogen auf eine Maschinenachse der Gasturbine axial vorderen Anschlussabschnitt (12; 112),
einem zweiten, axial hinteren Anschlussabschnitt (14; 114),
einem Zentralabschnitt (16; 116), der mit dem ersten Anschlussabschnitt (12; 112) und dem zweiten Anschlussabschnitt (14; 114) verbunden ist und in Axialrichtung (AR) zwischen diesen angeordnet ist, wobei der Zentralabschnitt (16; 116) eine vom Kanal abgewandte Außenfläche (20; 120) aufweist, und
wobei der erste Anschlussabschnitt (12; 112) mit axial vorderen Bauteilen des Turbinenzwischengehäuses bzw. der Gasturbine koppelbar ist und der zweite Anschlussabschnitt (14; 114) mit axial hinteren Bauteilen des Turbinenzwischengehäuses bzw. der Gasturbine koppelbar ist,
wobei der Zentralabschnitt (16; 116) wenigstens einen in Richtung vom Kanal weg vorstehenden ersten Verstärkungsabschnitt (24; 124) aufweist, der zwischen einem axial vorderen Ende (28) und einem axial hinteren Ende im Wesentlichen geradlinig verläuft, wobei sich an wenigstens einem der beiden axialen Enden ein in Richtung vom Kanal weg vorstehender zweiter Verstärkungsabschnitt (26; 126) anschließt, der relativ zum geradlinigen Verlauf des ersten Verstärkungsabschnitts (24; 124) geneigt oder gekrümmt verläuft, wobei der erste Verstärkungsabschnitt (24; 124) und der zweite Verstärkungsabschnitt (26; 126) gemeinsam ein Verstärkungselement (22; 122) bilden, wobei
das Verstärkungselement (22; 122) zum ersten Anschlussabschnitt (12; 112) und zum zweiten Anschlussabschnitt (14; 114) einen Abstand aufweist, **dadurch gekennzeichnet, dass** das Verstärkungselement (22; 122) in Umfangsrichtung (UR) einen Abstand zu seitlichen Randabschnitten (18; 118) des Verkleidungselements (10; 110) aufweist, die zumindest in Radialrichtung (RR) von der Außenfläche (20; 120) des Zentralabschnitts (16; 116) vorstehen, so dass das gesamte Verstärkungselement (22; 122) innerhalb der Außenfläche (20; 120) des Zentralabschnitts (16; 116) angeordnet ist und mit den Anschlussabschnitten und den seitlichen Randabschnitten des Verkleidungselements nicht direkt verbunden ist.

2. Verkleidungselement nach Anspruch 1, **dadurch gekennzeichnet, dass** ein freies Ende (28) des ersten Verstärkungsabschnitts (24), das nicht mit einem zweiten Verstärkungsabschnitt (26) verbunden ist, zumindest in Radialrichtung (RR) verjüngend ausgebildet ist, derart dass der erste Verstärkungsabschnitt (24) im Wesentlichen kontinuierlich in die Außenfläche (20) des Zentralabschnitts (16) übergeht.

3. Verkleidungselement nach Anspruch 1 oder 2, **dadurch gekennzeichnet, dass** der zweite Verstärkungsabschnitt (26; 126) bezogen auf den mit ihm verbundenen ersten Verstärkungsabschnitt (24; 124) im Wesentlichen symmetrisch ausgebildet ist, insbesondere derart, dass der erste Verstärkungsabschnitt (24; 124) und der zweite Verstärkungsabschnitt (26; 126) ein Y-förmiges Verstärkungselement (22; 122) bilden.

4. Verkleidungselement nach einem der vorhergehenden Ansprüche, **dadurch gekennzeichnet, dass** der zweite Verstärkungsabschnitt (26; 126) zwei freie Enden (32a, 32b; 132a, 132b, 132c, 132d) aufweist, die zumindest in Radialrichtung (RR) verjüngend ausgebildet sind, derart dass der zweite Verstärkungsabschnitt (26; 126) im Wesentlichen kontinuierlich in die Außenfläche (20; 120) des Zentralabschnitts (16;116) übergeht.

5. Verkleidungselement nach einem der vorhergehenden Ansprüche, **dadurch gekennzeichnet, dass** der erste Verstärkungsabschnitt (24; 124) bezogen auf die Umfangsrichtung (UR) im Wesentlichen mittig am Zentralabschnitt (16; 116) angeordnet ist.

6. Verkleidungselement nach einem der vorhergehenden Ansprüche, **dadurch gekennzeichnet, dass** der erste Anschlussabschnitt (12; 112), der zweite Anschlussabschnitt (14; 114) und der Zentralabschnitt (16; 116) zumindest in Umfangsrichtung (UR) gekrümmt sind.

7. Verkleidungselement nach Anspruch 1, **dadurch gekennzeichnet, dass** an jedem Ende des ersten Verstärkungsabschnitt (124) ein jeweiliger zweiter Verstärkungsabschnitt (126) angeordnet ist.

8. Verkleidungselement nach einem der vorhergehenden Ansprüche, **dadurch gekennzeichnet, dass** das gesamte Verstärkungselement (22; 122) einstückig mit dem Zentralabschnitt (16; 116) des Verkleidungselements (10; 110) ausgeführt ist.

9. Turbinenzwischengehäuse für eine Gasturbine, insbesondere Fluggasturbine mit einem Heißgasführenden Ringkanal, **dadurch gekennzeichnet, dass** der Ringkanal mehrere Verkleidungselemente (10; 110) nach einem der vorhergehenden Ansprüche aufweist.

## Claims

1. Lining element of a duct, conveying hot gas, of an intermediate turbine housing of a gas turbine, in particular an aircraft gas turbine, having a first connection portion (12; 112) which is axially at the front relative to a machine axis of the gas turbine, a second connection portion (14; 114) which is axially at the rear, and a central portion (16; 116) which is connected to the first connection portion (12; 112) and the second connection portion (14; 114) and is arranged therebetween in the axial direction (AR), the central portion (16; 116) having an outer surface (20; 120) facing away from the duct, and it being possible to couple the first connection portion (12; 112) to axially forward components of the intermediate turbine housing or the gas turbine, and it being possible to couple the second connection portion (14; 114) to axially rear components of the intermediate turbine housing or the gas turbine, the central portion (16; 116) having at least one first reinforcement portion (24; 124) that protrudes away from the duct and extends substantially in a straight line between an axially forward end (28) and an axially rear end, a second reinforcement portion (26; 126) that protrudes away from the duct being connected to at least one of the two axial ends, which second reinforcement portion is inclined or curved relative to the straight extension of the first reinforcement portion (24; 124), the first reinforcement portion (24; 124) and the second reinforcement portion (26; 126) together forming a reinforcement element (22; 122), the reinforcement element (22; 122) being at a distance from the first connection portion (12; 112) and from the second connection portion (14; 114), **characterized in that** the reinforcement element (22; 122) is at a distance in the circumferential direction (UR) from lateral edge portions (18; 118) of the lining element (10; 110) which protrude from the outer surface (20; 120) of the central portion (16; 116) at least in the radial direction (RR), such that the entire reinforcement element (22; 122) is arranged within the outer surface (20; 120) of the central portion (16; 116) and is not directly connected to the connection portions and the lateral edge portions of the lining element.

2. Lining element according to claim 1, **characterized in that** a free end (28) of the first reinforcement portion (24) which is not connected to a second reinforcement portion (26) is tapered at least in the radial direction (RR) such that the first reinforcement portion (24) merges substantially continuously into the outer surface (20) of the central portion (16).

3. Lining element according to eitherclaim 1 or claim 2, **characterized in that** the second reinforcement portion (26; 126) is substantially symmetrical with respect to the first reinforcement portion (24; 124) connected thereto, in particular such that the first reinforcement portion (24; 124) and the second reinforcement portion (26; 126) form a Y-shaped reinforcement element (22; 122).

4. Lining element according to any of the preceding claims, **characterized in that** the second reinforcement portion (26; 126) has two free ends (32a, 32b; 132a, 132b, 132c, 132d) which are tapered at least in the radial direction (RR) such that the second reinforcement portion (26; 126) merges substantially continuously into the outer surface (20; 120) of the central portion (16; 116).

5. Lining element according to any of the preceding claims, **characterized in that** the first reinforcement portion (24; 124) is arranged substantially centrally on the central portion (16; 116) in relation to the circumferential direction (UR).

6. Lining element according to any of the preceding claims, **characterized in that** the first connection portion (12; 112), the second connection portion (14; 114) and the central portion (16; 116) are curved at least in the circumferential direction (UR).

7. Lining element according to claim 1, **characterized in that** a second reinforcement portion (126) is arranged at each end of the first reinforcement portion (124).

8. Lining element according to any of the preceding claims, **characterized in that** the entire reinforcement element (22; 122) is made in one piece with the central portion (16; 116) of the lining element (10; 110).

9. Intermediate turbine housing for a gas turbine, in particularan aircraft gas turbine, having an annular duct conveying hot gas, **characterized in that** the annular duct has a plurality of lining elements (10; 110) according to any of the preceding claims.

## Revendications

1. Élément de revêtement d'un canal transportant un gaz chaud d'un carter intermédiaire d'une turbine à gaz, en particulier d'une turbine à gaz d'aéronef, avec
une première partie de raccordement (12 ; 112) axialement antérieure par rapport à un axe de machine de la turbine à gaz,
une seconde partie de raccordement (14 ; 114) axialement postérieure,
une partie centrale (16 ; 116), qui est reliée à la première partie de raccordement (12 ; 112) et à la seconde partie de raccordement (14 ; 114) et est disposée entre celles-ci dans la direction axiale (AR), la partie centrale (16 ; 116) comportant une surface extérieure (20 ; 120) opposée au canal, et
la première partie de raccordement (12 ; 112) pouvant être accouplée à des composants axialement antérieurs du carter intermédiaire de turbine ou de la turbine à gaz, et la seconde partie de raccordement (14 ; 114) pouvant être accouplée à des composants axialement postérieurs du carter intermédiaire de turbine ou de la turbine à gaz,
la partie centrale (16 ; 116) comportant au moins une première partie de renforcement (24 ; 124) faisant saillie dans la direction s'éloignant du canal, laquelle première partie de renforcement s'étend de manière sensiblement rectiligne entre une extrémité axialement antérieure (28) et une extrémité axialement postérieure, au moins l'une des deux extrémités axiales étant raccordée à une seconde partie de renforcement (26 ; 126) faisant saillie dans la direction s'éloignant du canal, laquelle seconde partie de renforcement s'étend de manière inclinée ou courbée par rapport au tracé rectiligne de la première partie de renforcement (24 ; 124), la première partie de renforcement (24 ; 124) et la seconde partie de renforcement (26 ; 126) formant ensemble un élément de renforcement (22 ; 122),
l'élément de renforcement (22 ; 122) étant espacé de la première partie de raccordement (12 ; 112) et de la seconde partie de raccordement(14 ; 114), **caractérisé en ce que** l'élément de renforcement (22 ; 122) est espacé des parties de bord latérales (18 ; 118) de l'élément de revêtement (10 ; 110) dans la direction circonférentielle (UR), lesdites parties de bord latérales faisant saillie depuis la surface extérieure (20 ; 120) de la partie centrale (16 ; 116) au moins dans la direction radiale (RR), de telle sorte que l'ensemble de l'élément de renforcement (22 ; 122) est disposé au sein de la surface extérieure (20 ; 120) de la partie centrale (16 ; 116) et n'est pas directement relié aux parties de raccordement et aux parties de bord latérales de l'élément de revêtement.

2. Élément de revêtement selon la revendication 1, **caractérisé en ce qu'**une extrémité libre (28) de la première partie de renforcement (24) qui n'est pas reliée à une seconde partie de renforcement (26) est conçue pour se rétrécir au moins dans la direction radiale (RR), de telle sorte que la première partie de renforcement (24) passe sensiblement de manière continue dans la surface extérieure (20) de la partie centrale (16).

3. Élément de revêtement selon la revendication 1 ou 2, **caractérisé en ce que** la seconde partie de renforcement (26 ; 126) est conçue sensiblement symétriquement par rapport à la première partie de renforcement (24 ; 124) qui est reliée à celle-ci, en particulier de telle sorte que la première partie de renforcement (24 ; 124) et la seconde partie de renforcement (26 ; 126) forment un élément de renforcement en forme de Y (22 ; 122).

4. Élément de revêtement selon l'une des revendications précédentes, **caractérisé en ce que** la seconde partie de renforcement (26 ; 126) comporte deux extrémités libres (32a, 32b ; 132a, 132b, 132c, 132d) qui sont conçues pour se rétrécirau moins dans la direction radiale (RR), de telle sorte que la seconde partie de renforcement (26 ; 126) passe sensiblement de manière continue dans la surface extérieure (20 ; 120) de la partie centrale (16 ; 116).

5. Élément de revêtement selon l'une des revendications précédentes, **caractérisé en ce que** la première partie de renforcement (24 ; 124) est disposée sensiblement au centre de la partie centrale (16 ; 116) par rapport à la direction circonférentielle (UR).

6. Élément de revêtement selon l'une des revendications précédentes, **caractérisé en ce que** la première partie de raccordement (12 ; 112), la seconde partie de raccordement (14 ; 114) et la partie centrale (16 ; 116) sont courbées au moins dans la direction circonférentielle (UR).

7. Élément de revêtement selon la revendication 1, **caractérisé en ce qu'**une seconde partie de renforcement (126) respective est disposée à chaque extrémité de la première partie de renforcement (124).

8. Élément de revêtement selon l'une des revendications précédentes, **caractérisé en ce que** l'ensemble de l'élément de renforcement (22 ; 122) est réalisé d'une seule pièce avec la partie centrale (16 ; 116) de l'élément de revêtement (10 ; 110).

9. Carter intermédiaire de turbine pour une turbine à gaz, en particulier une turbine à gaz d'aéronef, avec un canal annulaire transportant un gaz chaud, **caractérisé en ce que** le canal annulaire comporte plusieurs éléments de revêtement (10 ; 110) selon l'une des revendications précédentes.
